# EUROPÄISCHE PATENTSCHRIFT

(11) **EP 0 333 795 B1**
(45) Veröffentlichungstag und Bekanntmachung des Hinweises auf die Patenterteilung: **20.02.1991**
(21) Anmeldenummer: 88907678.2
(22) Anmeldetag: 12.09.1988
(51) Int. Cl.: A61H 33/00, A61H 33/14

(54) **MASSAGEGERÄT UND VERFAHREN ZUR HYDRAULISCHEN UND/ODER PNEUMATISCHEN MASSAGE DES MENSCHLICHEN KÖRPERS**
MASSAGE APPLIANCE AND PROCESS FOR HYDRAULICALLY AND/OR PNEUMATICALLY MASSAGING THE HUMAN BODY
PROCEDE ET APPAREIL DE MASSAGE HYDRAULIQUE ET/OU PNEUMATIQUE DU CORPS HUMAIN

(30) Priorität: 10.09.1987 DE 8711324 U
(43) Veröffentlichungstag der Anmeldung: 27.09.1989
(73) Patentinhaber: Balik, Kurt, A-1210 Wien (AT); Schliessmann, Georg Bl., D-8000 München 40 (DE)
(72) Erfinder: Balik, Kurt, A-1210 Wien (AT); Schliessmann, Georg Bl., D-8000 München 40 (DE)
(74) Vertreter: Neugebauer, Erich, Dr.
(86) Internationale Anmeldenummer: EP8800833
(87) Internationale Veröffentlichungsnummer: WO8902262

(56) Entgegenhaltungen:
- EP-A- 0 194 625
- CH-A- 555 180
- DE-A- 3 417 282
- DE-C- 3 443 780
- LU-A- 86 353
- US-A- 1 652 437

## Beschreibung

Die Erfindung betrifft ein kabinenförmig abgeschlossenes Massagegerät zur hydraulischen und/ oder pneumatischen Massage des menschlichen Körpers, mit einem oberhalb einer Liegefläche vorgesehenen Behandlungsraum mit mehreren Brausen, die fest oder beweglich so angeordnet sind, daß die aus den Austrittsöffnungen der Brausen austretenden Strahlen eines Betriebsmittels im wesentlichen auf alle Stellen des zu behandelnden Körperbereichs treffen können und mit einer den Behandlungsraum im wesentlichen allseitig spritzwasserdicht bzw. gasdicht verschließenden Abdeckung sowie mit einem unterhalb der Liegefläche angeordneten Sammelbehälter, in dem das Betriebsmittel nach seinem Einwirken auf den zu behandelnden Körperbereich gesammelt wird und der mit einer Saugleitung einer Umwälzpumpe verbunden ist, deren Druckseite mit der Zuleitung für die Brausen verbunden ist. Ferner betrifft die Erfindung ein Verfahren zur hydraulischen und/oder pheumatischen Massage des menschlichen Körpers, bei dem das erfindungsgemäße Massagegerät Verwendung finden kann.

Bei den bekannten als Baueinheit ausgebildeten Massagegeräten der eingangs genannten Art ist in der Kabinenwand eine Zutrittsöffnung zum Behandlungsraum vorgesehen, die üblicherweise mittels Schiebetüren verschließbar ist (DE-PS 34 43 780). Derartige Konstruktionen sind nicht nur teuer, sondern weisen auch Abdichtprobleme auf.

Ferner ist aus der CH-PS 555 180 ein Massagegerät bekannt, bei dem oberhalb einer als Sammelbehälter dienenden fest eingemauerten Badewanne an einer Mauer eine Haube um eine sich parallel zur Längsrichtung der Liegefläche erstreckende Achse schwenkbar befestigt ist. Bei diesem bekannten Massagegerät ergibt die schwenkbare Haube, in der drei Brausen mit flächenhafter Strahlung befestigt sind, keine allseitig dichte Abdichtung des Behandlungsraumes.

Aufgabe der vorliegenden Erfindung ist die Schaffung eines als Baueinheit ausgebildeten Massagegerätes der eingangs genannten Art mit einer verbesserten Abdichtung des Behandlungsraumes und einer Verbesserung der Behandlung.
Diese Aufgabe wird erfindungsgemäß dadurch gelöst, daß die den Behandlungsraum im wesentlichen allseitig spritzwasserdicht bzw. gasdicht verschließende Abdeckung als an einer sich parallel zum und im Bereich des Fußende(s) der Liegefläche erstreckenden Schwenkachse angelenkte Haube ausgebildet ist, die zumindest soweit hochschwenkbar ist, daß eine zu behandelnde Person sich auf die Liegefläche legen bzw. sich von dieser herunterbewegen kann, und daß eine elastische Abdichtung zwischen der Haube und dem Sockel des Massagegerätes in Form einer den unteren Teil der Haube bildenden umlanfenden elastischen Schürze vorgesehen ist.

Das erfindungsgemäße Massagegerät bietet den Vorteil einer sehr guten Abdichtung des Behandlungsraumes und ermöglicht infolge der im wesentlichen allseitig spritzwasserdichten Abdichtung des Behandlungsraumes eine Behandlung mit starken, intensiven Strahlen und großen Mengen Betriebsmittel. Insbesondere ermöglicht das erfindungsgemäße Massagegerät auch eine im wesentlichen gasdichte Abdichtung des Behandlungsraumes. Eine gasdichte Abdichtung des Behandlungsraumes ist insbesondere dann von Vorteil, wenn flüssiges Betriebs mittel, wie Wasser, mit Gasen, insbesondere Sauerstoff und/oder Ozon, angereichert wird und/oder wenn Gase in Mischung mit einem flüssigen Betriebsmittel und/oder separat dem Behandlungsraum zugeführt werden.

Ferner bietet die erfindungsgemäß vorgesehene elastische Abdichtung zwischen der Haube und dem Sockel des Massagegerätes den Vorteil, daß Unfälle beim Hoch- und Herunterschwenken der Haube vermieden werden, da Quetschungen zwischen dem elastisch ausgebildeten Haubenrand und dem Sockel nicht auftreten können.

Vorzugsweise kann die hochschwenkbare Haube mit einem Gewichtsausgleich, vorzugsweise in Form von die Haube abstützenden Gasdruckfedern versehen sein, der das Gewicht der Haube in der hochgeschwenkten Stellung im wesentlichen vollständig und in der geschlossenen Stellung bis auf einen Bruchteil ausgleicht, welcher ausreicht, den für eine hinreichende Abdichtung erforderlichen Anpressdruck sicherzustellen. Durch den Gewichtsausgleich wird die Unfallgefahr insbesondere die Gefahr von Quetschungen zwischen Haube und Sockel des Massagegerätes weiter vermindert.

Vorteilhafterweise wird die elastische Abdichtung der Haube mit einem Sicherheitskontaktschalter, vorzugsweise in Form eines magnetisch betätigten Kontaktschalters, versehen, um sicherzustellen, daß nur bei geschlossener Haube Betriebsmittel den im Behandlungsraum vorgesehenen Massagedüsen zugeführt wird. Durch den vorgenannten Sicherheitskontaktschalter wird die Betriebssicherheit des erfindungsgemäßen Massagegerätes weiter erhöht.

Vorzugsweise ist bei dem erfindungsgemäßen Massagegerät in dem Zulauf zum Sammelbehälter für das Betriebsmittel ein nach jeder Behandlung auswechselbares großflächiges Rundfilter mit hohem Rückhaltevermögen, vorteilhafterweise in Form eines Filtervlieses oder Vliesstoffes, vorgesehen. Durch den Filterwechsel nach jeder Behandlung werden die hygienischen Bedingungen des Massagegerätes wesentlich verbessert.

Vorzugsweise sind bei dem erfindungsgemäßen Massagegerät in der Haube mindestens drei, vorzugsweise vier oder fünf Verteilerrohre angeordnet, die sich quer zur Liegefläche im wesentlichen über die gesamte Breite der Haube erstrecken und jeweils mit einer Vielzahl von Düsen für den Austritt des Betriebsmittels versehen sind, wobei die Düsen vorzugsweise über die gesamte Breite der Haube verteilt sind und der Abstand der Düsen von der Liegefläche vorzugsweise wesentlich geringer ist als die Breitenerstreckung, über die die Düsen verteilt angeordnet sind, wobei mindestens ein Teil der Düsen als allseitig verschwenkbare Fächer- oder Schlitzdüsen ausgebildet sind, aus denen die Wasserstrahlen fächerförmig austreten und auf die Seitenflächen des Körpers, insbesondere auf die seitlichen Flächen des Nackens, der Arme und der Beine, gezielt einstellbar sind, wobei sich die Schlitze der Schlitzdüsen vorzugsweise etwa in Längsrichtung der Liegefläche erstrecken.

Ferner kann bei dem erfindungsgemäßen Massagegerät jedem der Verteilerrohre über Magnetventile jeweils getrennt von den anderen Verteilerrohren Betriebsmittel für ein vorbestimmtes Zeitintervall zugeführt werden, derart, daß die Düsen in Längsrichtung des Körpers abschnittsweise eingeschaltet werden und damit die Massage abschnittsweise wirksam wird.

Vorzugsweise wird dem Betriebsmittel über einen Sauerstoffanschluß Sauerstoff zugemischt, vorzugsweise in einer Menge, die wesentlich größer ist als die in dem Betriebsmittel lösliche Sauerstoffmenge, derart, daß im Behandlungsraum Sauerstoff angereichert wird, der während der Massage besonders gut über die Haut aufgenommen wird.

In den Zeichnungen ist ein Ausführungsbeispiel des Massagegerätes nach der Erfindung dargestellt. Es zeigt:
Fig. 1 ein Massagegerät nach der Erfindung in Seitenansicht, und
Fig. 2 einen Teilquerschnitt des Massagegerätes nach Fig. 1.

Bei dem in den Figuren dargestellten Ausführungsbeispiel ist das Massagegerät allgemein mit der Bezugsziffer 1 bezeichnet. Ein Behandlungsraum 2 ist oberhalb eines Sockels 4 vorgesehen. Der Sockel 4 umfaßt einen separaten Raum 5, in dem die elektronischen Steuereinrichtungen angeordnet sind und einen separaten Maschinenraum 6, an der dem Raum 5 abgewandten Seite des Sockels. Im Innenraum des Sockels ist ein Sammelbehälter 8 für das Betriebsmittel vorgesehen. Das Betriebsmittel wird unterhalb der Liegefläche 10 mittels eines Zwischenbodens 7 gesammelt und über einen Zulauf 9 dem Sammelbehälter 8 zugeführt. Der Behandlungsraum 2 wird von einer Haube 14 umschlossen, die in ihrem oberen Teil 15 aus transparentem durchsichtigen Kunststoff besteht und in ihrem unteren Teil 16 aus einer chemikalienbeständigen als elastische Abdichtung zwischen der Haube 14 und dem Sockel 4 dienenden Gummischürze besteht. Durch die Ausbildung des oberen Teiles 15 der Haube 14 aus transparentem durchsichtigen Kunststoff ist der Behandlungsraum 2 von außen einsehbar. Der obere Kunststoffteil 15 der Haube 14 ist an seinem unteren Rand an einem umlaufenden Vierkantrohr 18 befestigt, das über zwei senkrechte Vierkantstützen 20 und 22 mit einem oberhalb des Kunststoffteiles 15 angeordneten sich über die ganze Länge der Haube 14 erstreckenden Kasten 24 verbunden. Die Gummischürze 16 ist mit ihrem oberen Rand an dem umlaufenden Vierkantrohr 18 befestigt. Die Haube 14 ist um eine sich parallel zum Fußende 11 der Liegefläche 10 erstreckende waagerechte Schwenkachse 26 verschwenkbar. Diese Schwenkachse 26 ist über Verbindungsglieder 28 mit dem umlaufenden Vierkantrohr 18 verschweißt und in zwei Lagerböcken 30 gelagert, die an beiden Seiten des Gehäuses des Maschinenraumes 6 befestigt sind. Der vordere Teil 12 der liegefläche 10, der nicht von der Haube 14 abgedeckt wird, dient als Auflager zur Unterstützung des Kopfes der zu behandelnden Person. Für den Durchtritt des Kopfes durch die Gummischürze 16 ist diese an der Stirnseite der Haube 14 aufgeschlitzt. Um eine gute Abdichtung in diesem Bereich zu erzielen, kann es vorteilhaft sein, die Gummischürze 16 in diesem aufgeschlitzten Bereich zwei- oder mehrlagig auszubilden. Eine derartige Ausbildung ist insbesondere dann vorteilhaft, wenn eine im wesentlichen gasdichte Abdichtung des Behandlungsraumes einschließlich des Sammelbehälters 8 für das Betriebsmittel und damit des gesamten Betriebsmittelkreislaufes erzielt werden soll. Durch die mehrlagige Ausbildung der Gummischürze 16 im aufgeschlitzten Bereich wird eine schleusen- bzw. lamellenartige Abdichtwirkung erzielt. Die Gummischürze 16 ist in ihrem unteren Bereich mit einer umlaufende Verstärkungsschiene 32 versehen, die in den Bereich der vorderen Stirnseite der Haube 14, wo die Gummischürze 16 für den Durchtritt des Kopfes aufgeschlitzt ist, unterbrochen ist.

Wie am besten aus Figur 2 ersichtlich, weist der Sockel 4 im Bereich der Haube 14 einen umlaufenden oberen Rand 34 sowie einen eine Auflagefläche für die Unterkante der Gummischürze 16 bildenden umlaufenden Absatz 35 auf. Die Gummischürze 16 schmiegt sich insbesondere dann, wenn während der Behandlung im Behandlungsraum 2 ein Überdruck entsteht, allseitig dicht an den umlaufenden Rand 34 an. Unterhalb des Absatzes 35 ist der Zwischenboden 7 angeordnet, der allseitig zum Zulauf 9 des Sammelbehälters 8 geneigt ist. Der Zwischenboden 7 wird von einem Rost 36 abgedeckt, was den freien Durchlauf des Betriebsmittels ermöglicht. Oberhalb des Rostes 36 ist eine matratzen förmige Auflage 37 angeordnet, die vorzugsweise aus wasserfestem Material besteht. Die Breite und Länge der Auflage 37 ist geringer als die Breite und Länge des Rostes 36, so daß ein Randbereich 33 des Rostes frei bleibt und das Betriebsmittel von der nicht wasserdurchlässigen Auflage 37 ablaufen und über den Zwischenboden 7 und den Zulauf 9 in den Sammelbehälter 8 gelangen kann.
Am unteren Rand der Gummischürze 16 ist an einer Längsseite der Haube vorzugsweise nahe ihrer vorderen Stirnseite auf der Innenseite ein Magnet 38 befestigt, der zusammen mit einem im Sockel 4 unmittelbar unter dem Absatz 35 angeordneten magnetisch betätigbaren Schalter 39 einen Sicherheitskontaktschalter bildet. Die Lage des Magneten 38 und des Schalters 39 sind in Figur 2 angedeutet. Der Magnet 38 und der Schalter 39 sind so angeordnet, daß der Sicherheitskontaktschalter nur bei vollständig geschlossener Haube 14 geschlossen ist und der Sicherheitskontaktschalter 38, 39 ist so in den Betriebsmittelkreislauf eingeschaltet, daß er diesen unterbricht, sobald der Schalter 39 geöffnet wird. Durch den Sicherheitskontaktschalter 38, 39 wird somit sichergestellt, daß Betriebsmittel nur dann dem Behandlungsraum 2 zugeführt wird, wenn die Haube 14 sich in ihrer geschlossenen Stellung befindet. Zu beiden Seiten der Haube 14 sind je eine Gasdruckfeder 40 mit ihrem unteren Ende 42 am Sockel 4 und mit ihrem oberen Ende 44 am Vierkantrohr 18 angelenkt. Die Gasdruckfedern 40 dienen als Gewichtsausgleich und sind so eingestellt, daß das Gewicht der Haube in der hochgeschwenkten Stellung im wesentlichen vollständig und in der geschlossenen Stellung bis auf einen Bruchteil ausgeglichen ist, der ausreicht, den für eine hinreichende Abdichtung erforderlichen Anpressdruck der Haube sicherzustellen. Ferner sind die Gasdruckfedern so ausgelegt, daß sie das Hochschwenken der Haube 14 nur bis zu einer vorbestimmten Grenzstellung zulassen, in der sie einen Anschlag bilden, der ein weiteres Hochschwenken der Haube 14 verhindert.

Im Zufluß 9 zum Sammelbehälter 8 ist eine runde Siebplatte 50 angeordnet und auf der Siebplatte 50 ist ein auswechselbares großflächiges Rundfilter 52 in Form eines Filtervlieses oder eines Filterstoffes angeordnet und mittels eines elastischen Ringes 56 gehalten, der das Filtervlies gegen die Wandung des Zulaufes 9 drückt und somit gleichzeitig eine Abdichtung des Filtervlieses gegenüber der Wandung des Zulaufes 9 bewirkt. Als Filter 52 haben sich Vliesstoffe bewährt. Diese können über den elastischen Ring 56 gestülpt werden und sind somit leicht auswechselbar. Es hat sich als vorteilhaft erwiesen, bei jeder Behandlung das Filter 52 auszuwechseln, wodurch die Hygiene des Massagegerätes wesentlich verbessert wird und die Übertragung von Krankheiten vermieden werden kann.

Das Betriebsmittel wird mittels einer Umwälzpumpe 60 über eine Ansaugleitung 62 aus dem Sammelbehälter 8 über ein Magnetventil 65 in eine Druckleitung 64 gepumpt, die über eine Leitung 66, in der ein Magnetventil 68 angeordnet ist, mit einem Kaltwasseranschluß 70 verbunden ist. Durch Betätigung des Magnetventils 68 können sogenannte "Kaltwasserschocks" von einstellbarer Dauer in die Druckleitung 64 gegeben und damit dem Behandlungsraum zugeführt werden. Ein Warmwasseranschluß 72 ist zusammen mit dem Kaltwasseranschluß 70 an eine thermostatgeregelte Mischbatterie 74 angeschlossen, die über eine Leitung 76 mit dem Sammelbehälter 8 verbunden ist. Über die Leitung 76, in der ein Magnetventil 78 angeordnet ist, kann der Sammelbehälter mit auf einer vorbestimmten Temperatur eingestelltem Wasser gefüllt werden. Falls die Temperatur des über die Leitung 76 zugeführten Wassers im Sammelbehälter 8 nicht der gewünschten Behandlungstemperatur entspricht, kann das Wasser im Behälter 8 mittels eines Heizstabes 80 auf die gewünschte Temperatur aufgeheizt werden. Durch den Heizstab 80 können auch Temperaturverluste des Betriebsmittels beim Betrieb des Massagegerätes ausgeglichen werden. Der Sammelbehälter ist mit einem Wasserstand-Füllmengenregler 82 versehen, mit dem der gewünschte Wasserstand im Sammelbehälter einstellbar ist. Weiter ist der Sammelbehälter 8 mit einem Überlauf 84 und einem verschließbaren Auslauf 86 versehen.

Über eine Leitung 88, in der ein Absperrventil 89 und ein Magnetventil 90 angeordnet sind, ist die Leitung 64 mit einem Sauerstoffanschluß 91 verbindbar, an dem eine Sauerstoff-Flasche oder dergleichen über ein nicht dargestelltes Regelventil anschließbar ist. Über die Leitung 88 kann dem Betriebsmittel Sauerstoff oder ein anderes Gas in regulierbarer Menge zugesetzt werden. Die Druckleitung 64 ist über einen elastischen Schlauch 92 mit einer Verteilerleitung 94 verbunden, die über Magnetventile 95 mit drei Verteilerrohren 96 verbunden ist, die in der Haube 14 angeordnet sind. Jedes der Verteilerrohre 96 trägt etwa 8 bis 10 Düsen.

Wie am besten aus Figur 2 ersichtlich, sind an dem Verteilerrohr 96 unterschiedliche Düsen 97 und 98 angeordnet. Die Düsen 97 sind als feststehende Kegelvolldüsen mit einem Spritzkegel von vorzugsweise bis zu 90° ausgebildet, während die Düsen 98 als sogenannte Fächer- oder Schlitzdüsen ausgebildet sind, die über ein Kugelgelenk nach allen Richtungen verschwenkbar sind. Die Schlitze der verschwenkbaren Schlitzdüsen 98 sind in Längsrichtung der Liegefläche 10 ausgerichtet und die äußeren Schlitzdüsen 98 lassen sich so verschwenken, daß sie auf die Seitenfläche des zu massierenden Körpers auftreffen, insbesondere lassen sich die mittleren Düsen 98 auf die Nackenpartie ausrichten und die seitlichen Düsen 98 auf die Körperseiten und die Seiten der Beine ausrichten. Die Verteilerrohre 96 erstrecken sich quer zur Liegefläche 10 über die ganze Breite der Haube 14, und auch die Düsen 97, 98 sind über die ganze Breite der Haube 14 verteilt angeordnet, wobei der Abstand der Düsen 97, 98 von der Liegefläche 10 wesentlich geringer als die Breitenerstreckung der Düsen gewählt wird, um mittels der verschwenkbaren Schlitzdüsen 98 auch die Seitenflächen des Körpers mit den Wasserstrahlen direkt erreichen zu können. Mittels der Magnetventile 95 sind die Verteilerrohre 96 getrennt einschaltbar.

Zur Reinigung und Desinfektion des Massagegerätes ist ein Reinigungszyklus von ca. 3 Minuten vorgesehen. Während dieses Reinigungszyklusses wird die Umwälzpumpe 60 abgeschaltet und das Magnetventil 65 geschlossen und damit auch der Sammelbehälter 8 abgeschaltet. Gleichzeitig wird das Magnetventil 68 geöffnet und Frischwasser über die Leitungen 64, 92 und 94 sowie die geöffneten Magnetventile 95 den Düsen 97, 98 zugeführt. Während der ersten 30 Sekunden des Reinigungszyklusses wird aus einem Vorratsbehälter 100 Reinigungs- und Desinfektionsmittel mittels einer Dosierpumpe 101 über eine Leitung 102 und ein Magnetventil 103 in die Leitung 66 gegeben, um dem Frischwasser Reinigungs- und Desinfektionsmittel zuzumischen. Danach wird ca. 2 1/2 Minuten lang mit Frischwasser nachgespült. Da während des Reinigungszyklusses das Frischwasser mit dem vollen Druck der Wasserversorgungsleitung den Düsen 97, 98 zugeführt wird, findet ein sehr starkes Spritzen und Rückspritzen innerhalb des Behandlungsraumes statt, wodurch alle Innenflächen des Behandlungsraumes wirkungsvoll gereinigt werden. Zweckmäßigerweise wird das Rundfilter 52 vor Einschalten des Reinigungszyklusses entfernt und ein neues Filter 52 nach Beendigung des Reinigungszyklusses eingesetzt. Ferner wird der Sammelbehälter 8 durch Öffnen des Auslasses 86 beim Reinigungszyklus entleert.

Erfindungsgemäß wird dem flüssigen Betriebsmittel vorzugsweise mehr Sauerstoff und/oder Ozon zugeführt als darin löslich ist, wodurch im Behandlungsraum eine erhöhte Konzentration an Sauerstoff und/oder Ozon auftritt. Als Folge hiervon tritt innerhalb des Behandlungsraumes 2 wegen der guten Abdichtung desselben ein leichter Überdruck auf, der 0,07 bis 0,1 bar betragen kann. Werden der Behandlungsflüssigkeit z.B. ca. 17 Liter Sauerstoff pro Minute zugegeben, so wird innerhalb des Behandlungsraumes 2 auch der Sauerstoffgehalt auf 40% und mehr erhöht. Da sich der Überdruck innerhalb des Behandlungsraumes 2 in erster Linie über die für den Durchtritt des Kopfes in der Gummischürze 16 vorgesehene Aufschlitzung ausgleicht, strömt hier die mit Sauerstoff und/oder Ozon angereicherte Luft aus, die die zu behandelnde Person einatmet. Um dies zu verstärken, kann erfindungsgemäß eine sauerstoffzeltartige Abdeckung 105 vorgesehen sein, die über eine bügelartige Verlängerung 106 des Vierkantrahmens 18 gespannt ist und an ihren Rändern 107 z.B. mittels Klettenband oder dgl. mit der Gummischürze 16 bzw. dem Sockel 4 verbunden werden kann. Auf diese Weise entsteht oberhalb des vorderen Teiles 12 der Liegefläche ein Raum 108, der nach Art eines Sauerstoffzeltes abgedichtet ist und es ermöglicht, daß die zu behandelnde Person Sauerstoff und/oder Ozon in einer erhöhten Konzentration einatmet.

## Patentansprüche

1. Kabinenförmig abgeschlossenes, als Baueinheit ausgebildetes Massagegerät (1) zur hydraulischen und/oder pneumatischen Massage des menschlichen Körpers, mit einem oberhalb einer Liegefläche (10) vorgesehenen Behandlungsraum (2) mit mehreren Brausen, die fest oder beweglich so angeordnet sind, daß die aus den Austrittsöffnungen der Brausen austretenden Strahlen eines Betriebsmittels im wesentlichen auf alle Stellen des zu behandelnden Körperbereichs treffen können und mit einer den Behandlungsraum (2) im wesentlichen allseitig spritzwasserdicht bzw. gasdicht verschließenden Abdeckung (14) sowie mit einem unterhalb der Liegefläche (10) angeordneten Sammelbehälter (8), im dem das Betriebsmittel nach seinem Einwirken auf den zu behandelnden körperbereich gesammelt wird und der mit einer Saugleitung (62) einer Umwälzpumpe (60) verbunden ist, deren Druckseite (64) mit der Brausenzuleitung (92) verbunden ist, dadurch **gekennzeichnet**, daß die den Behandlungsraum (2) im wesentlichen allseitig spritzwasserdicht bzw. gasdicht verschließende Abdeckung als an einer sich parallel zum und in Bereich des Fußende(s) (11) der Liegefläche (10) erstreckenden Schwenkachse (26) angelenkte Haube (14) ausgebildet ist, die zumindest soweit hochschwenkbar ist, daß eine zu behandelnde Person sich auf die Liegefläche (10) legen bzw. sich von dieser herunterbewegen kann, und daß eine elastische Abdichtung zwischen der Haube (14) und dem Sockel (4) des Massagegerätes (1) in Form einer den unteren Teil der Haube (14) bildenden umlaufenden elastischen Schürze (16) vorgesehen ist.

2. Massagegerät nach Anspruch 1, dadurch **gekennzeichnet**, daß der Sockel (4) des Massagegerätes (1) einen vorstehenden umlaufenden oberen Rand (34) aufweist, mit einem tiefer gelegenen umlaufenden Absatz (35) an seiner Innenseite, der als Auflagefläche für die Unterkante der elastischen Schürze (16) dient, wobei sich die elastische Schürze (16) insbesondere dann, wenn während der Behandlung im Behandlungsraum (2) ein Überdruck entsteht, allseitig dicht an den umlaufenden oberen Rand (34) anschmiegt und wobei der Behandlungsraum (2) unter Einschluß des Sammelbehälters (8) mittels der Haube (14) im wesentlichen gasdicht verschließbar ist.

3. Massagegerät nach Anspruch 1 oder 2, dadurch **gekennzeichnet**, daß die hochschwenkbare Haube (14) mit einem Gewichtsausgleich, vorzugsweise in Form von die Haube (14) abstützenden Gasdruckfedern (40) versehen ist, der das Gewicht der Haube (14) in der hochgeschwenkten Stellung im wesentlichen vollständig und in der geschlossenen Stellung bis auf einen Bruchteil ausgleicht, der ausreicht, den für eine hinreichende Abdichtung-erforderlichen Anpressdruck sicherzustellen und vorzugsweise die elastische Abdichtung der Haube (14) mit einem Sicherheitskontaktschalter (38, 39) versehen ist.

4. Massagegerät nach einem oder mehreren der Ansprüche 1 bis 3, dadurch **gekennzeichnet**, daß der obere Rand der elastischen Schürze (16) an einem umlaufenden starren Rahmenteil (18) der Haube (14) befestigt ist, dessen sich parallel zum Fußende (11) der Liegefläche (10) erstreckender Teil die Schwenkachse (26) der Haube (14) trägt und daß im Bereich der Schwenkachse (26) ein elastischer Verbindungsschlauch (92) zwischen der Druckleitung (64) der Umwälzpumpe (60) und der Brausenzuleitung (94) zwischengeschaltet ist.

5. Massagegerät nach einem oder mehreren der Ansprüche 1 bis 4, dadurch **gekennzeichnet**, daß in dem Zulauf (9) zum Sammelbehälter (8) für das Betriebsmittel ein nach jeder Behandlung auswechselbares großflächiges Rundfilter (52) mit hohem Rückhaltevermögen vorgesehen ist, vorzugsweise in Form eines Filtervlieses oder Vliesstoffes.

6. Massagegerät nach einem oder mehreren der Ansprüche 1 bis 5, dadurch **gekennzeichnet**, daß in der Haube (14) mindestens drei Verteilerrohre (96) angeordnet sind, die sich quer zur Liegefläche (10) erstrecken und jeweils mit einer Vielzahl von Düsen (97, 98) für den Austritt des Betriebsmittels versehen sind, die vorzugsweise über die gesamte Breite der Haube verteilt angeordnet sind und deren Abstand von der Liegefläche (10) vorzugsweise geringer als die Breite ist, über die die Düsen (97, 98) verteilt angeordnet sind

7. Massagegerät nach Anspruch 6, dadurch **gekennzeichnet**, daß mindestens ein Teil der an den Verteilerrohren (96) angeordneten Düsen (97, 98) als allseitig schwenkbare Fächer- bzw. Schlitzdüsen (98) ausgebildet sind, die auf die Seitenflächen des Körpers, insbesondere auf die seitlichen Flächen des Nackens, der Arme und der Beine, gezielt einstellbar sind, wobei sich die Schlitze der Schlitzdüsen (98) vorzugsweise etwa in Längsrichtung der Liegefläche (10) erstrecken.

8. Massagegerät nach Anspruch 6 oder 7, dadurch **gekennzeichnet**, daß jedem der Verteilerrohre (96) über Magnetventile (95) jeweils getrennt von den anderen Verteilerrohren Betriebsmittel für ein vorbestimmtes Zeitintervall zuführbar ist, derart, daß die Düsen (97, 98) in Längsrichtung des Körpers abschnittsweise einschaltbar sind und daß zur Reinigung des Gerätes mittels einer Dosierpumpe (101) Reinigungs- und Desinfektionsmittel dem zur Reinigung dienenden Frischwasser zumischbar ist.

9. Massagegerät nach einem oder mehreren der Ansprüche 1 bis 8, dadurch **gekennzeichnet**, daß dem Betriebsmittel über einen Sauerstoffanschluß (91) Sauerstoff zugemischt wird, vorzugsweise in einer Menge, die wesentlich größer ist als die in dem Betriebsmittel lösliche Sauerstoffmenge, derart, daß im Behandlungsraum (2) und vorzugsweise oberhalb des vorderen Teiles (12) der Liegefläche in einem sauerstoffzeltartig abgedichteten Raum (108) Sauerstoff angereichert wird.

10. Verfahren zur hydraulischen und/oder pneumatischen Massage des menschlichen Körpers, bei dem ein Massagegerät gemäß einem oder mehreren der Ansprüche 1 bis 9 verwendet wird, dadurch **gekennzeichnet**, daß dem Betriebsmittel mehr Sauerstoff und/oder Ozon zugeführt wird, als darin löslich ist und daß im Behandlungsraum und vorzugsweise auch im Bereich des außerhalb des Behandlungsraumes befindlichen Kopfes der zu behandelnden Person eine erhöhte Konzentration von Sauerstoff und/oder Ozon mindestens während der Massage aufrechterhalten wird.

## Claims

1. Massaging apparatus (1) closed in cabin manner and formed as constructional unit for hydraulic and/or pneumatic massage of the human body, comprising a treatment space (2) provided above a lying surface (10) and having a plurality of spray heads which are arranged fixedly or movably in such a manner that the jets of an operating medium emerging from the discharge openings of the spray heads can impinge substantially on all points of the body region to be treated and comprising a cover (14) sealing the treatment space (2) substantially all round in spray-water-tight or gas-tight manner and a collecting container (8) which is arranged beneath the lying surface (10) and in which the operating medium after its action on the body region to be treated is collected and which is connected to a suction conduit (62) of a circulating pump (60), the pressure side (64) is connected to the spray head supply conduit (92), characterized in that the cover sealing the treatment space (2) substantially all round in spray-water-tight or gas-tight manner is formed as a hood (14) which is articulately connected to a pivot shaft (26) which extends parallel to and in the region of the foot end (11) of the lying surface (10) and which is adapted to be pivoted upwardly at least to such an extent that a person to be treated can lie on the lying surface (10) or get down from said surface, and that an elastic sealing is provided between the hood (14) and the base (4) of the massaging apparatus (1) in the form of an encircling elastic apron (16) forming the lower portion of the hood (14).

2. Massaging apparatus according to claim 1, characterized in that the base (4) of the massaging apparatus (1) comprises a projecting encircling upper edge (34) having a deeper lying encircling step (35) at its inner side which serves as support surface for the lower edge of the elastic apron (16), the elastic apron (16) bearing tightly all round on the encircling upper edge (34) in particular when an excess pressure arises in the treatment space (2) during the treatment and the treatment space (2) being sealable substantially gas-tight with inclusion of the collecting container (8) by means of the hood (14).

3. Massaging apparatus according to claim 1 or 2, characterized in that the upwardly pivotal hood (14) is provided with a weight compensation, preferably in the form of gas pressure springs (40) supporting the hood (14), which substantially completely counterbalances the weight of the hood (14) in the upwardly pivoted position and in the closed position counterbalances said weight except for a fraction which suffices to ensure the application pressure necessary for adequate sealing, the elastic sealing of the hood (14) preferably being provided with a safety contact switch (38, 39).

4. Massaging apparatus according to one or more of claims 1 to 3, characterized in that the upper edge of the elastic apron (16) is secured to an encircling rigid frame member (18) of the hood (14), the portion of said member extending parallel to the foot end (11) of the lying surface (10) carrying the pivot shaft (26) of the hood (14), and that in the region of the pivot shaft (26) an elastic connecting hose (92) is interposed between the pressure conduit (64) of the circulating pump (60) and the spray head supply conduit (94).

5. Massaging apparatus according to one or more of claims 1 to 4, characterized in that in the feed (9) to the collecting container (8) for the operating medium a large-area round filter (52) replaceable after each treatment is provided which has a high retention power, preferably being in the form of a filter mat or nonwoven material.

6. Massaging apparatus according to one or more of claims 1 to 5, characterized in that in the-hood (14) at least three distributing tubes (96) are arranged which extend transversely of the lying surfaces (10) and are each provided with a plurality of nozzles (97, 98) for the exit of the operating medium, said nozzles preferably being arranged distributed over the entire width of the hood and their distance from the lying surface (10) preferably being less than the width over which the nozzles (97, 98) are distributed.

7. Massaging apparatus according to claim 6, characterized in that at least some of the nozzles (97, 98) arranged on the distributing tube (96) are configured as universally pivotable fan or slit nozzles (98) which can be specifically adjusted onto the side areas of the body, in particular onto the side areas of the neck, arms and legs, the slits of the slit nozzles (98) preferably extending substantially in the longitudinal direction of the lying surface (10).

8. Massaging apparatus according to claim 6 or 7, characterized in that to each of the distributing tubes (96) via magnetic valves (95) in each case separately from the other distributing tubes operating medium may be supplied for a predetermined time interval in such a manner that the nozzles (97, 98) can be activated in sections in the longitudinal direction of the body and that for cleaning the apparatus by means of a metering pump (101) cleaning and disinfecting agent can be mixed with the fresh water used for the cleaning.

9. Massaging apparatus according to one or more of claims 1 to 8, characterized in that to the operating medium oxygen is added via an oxygen connection (91) preferably in an amount which is substantially greater than the oxygen amount soluble in the operating medium in such a manner that in the treatment chamber (2) and preferably above the front portion (12) of the lying surface oxygen is enriched in a space (108) sealed in the manner of an oxygen tent.

10. Method for hydraulic and/or pneumatic massaging of the human body in which a massaging apparatus according to one or more of claims 1 to 9 is used, characterized in that to the operating medium more oxygen and/or ozone is added than is soluble therein and that in the treatment space and preferably also in the region of the head of the person to be treated disposed outside the treatment space an elevated concentration of oxygen and/or ozone is maintained at least during the massage.

## Revendications

1. Appareil de massage (1) en forme de cabine fermée, constituant une unité et servant au massage hydraulique et/ou pneumatique du corps humain, avec un espace (2) au-dessus d'une couchette (10), doté de plusieurs pommes à douche fixes ou mobiles disposées de sorte que les jets d'un fluide sortant des trous des pommes puissent frapper en principe tous les points de la partie du corps à traiter, et avec un couvercle (14) fermant de façon étanche aux jets d'eau et au gaz l'espace (2) pratiquement de tous les côtés ainsi qu'avec un collecteur (8) disposé sous la couchette (10), où s'accumule le fluide après son action sur le corps à traiter et sur lequel est branché un tuyau d'aspiration (62) d'une pompe de circulation (60) dont le tuyau de refoulement (64) est relié à la conduite d'alimentation (92) des pommes à douche, caractérisé par le fait que le couvercle fermant de façon étanche aux jets d'eau et au gaz l'espace (2) pratiquement de tous les côtés est constitué par un capot (14) articulé sur un axe (26) prévu au bout (11) de la couchette (10) et parallèlement à ce bout, et qui peut être relevé de sorte à permettre à une personne de s'étendre sur la couchette (10) ou de se lever, et par le fait qu'il est prévu un joint élastique entre le capot (14) et le socle (4) de l'appareil (1), en forme de tablier (16) élastique s'étendant tout autour de la partie inférieure du capot (14).

2. Appareil de massage suivant la revendication 1, caractérisé par le fait que le socle (4) de l'appareil (1) est muni d'un bord (34) faisant tout autour saillie et comportant sur toute sa longueur une épaule (35) disposée plus bas sur la face intérieure dudit bord et servant d'appui au bord inférieur du tablier (16), ce tablier élastique s'appliquant notamment sous une forte pression à l'intérieur de l'espace (2) sur toute sa longueur contre le bord (34), l'espace (2) y compris le collecteur (8) étant rendu par le capot (14) pratiquement étanche au gaz.

3 Appareil de massage suivant la revendication 1 ou 2, caractérisé par le fait que le capot (14) relevable est muni d'un dispositif compensateur de poids de préférence en forme de ressorts pneumatiques à gaz (40) soutenant le capot (14) et qui compense le poids dudit capot quasi complètement en position relevée, et à peu près complètement en position rabattue, ce qui suffit pour garantir la pression de contact nécessaire à une étanchéité suffisante, et que de préférence le joint élastique du capot (14) est muni d'un contacteur de sécurité (38, 39).

4. Appareil de massage suivant l'une ou plusieurs des revendications 1 à 3, caractérisé par le fait que le bord supérieur du tablier élastique (16) est fixé à un cadre fixe (18) du capot (14), dont la partie parallèle au bout (11) de la couchette (10) porte l'axe d'articulation (26) du capot (14), et qu'il est prévu du côté dudit axe un flexible (92) reliant le tuyau de refoulement (64) de la pompe de circulation (60) à la conduite d'alimentation (94) des pommes à douche.

5. Appareil de massage suivant l'une ou plusieurs des revendications 1 à 4, caractérisé par le fait qu'il est prévu dans la tubulure (9) du collecteur (8) un grand filtre circulaire (52) qui peut être changé après chaque traitement, de préférence en forme de toile filtrante ou similaire de haut pouvoir de rétention.

6. Appareil de massage suivant l'une ou plusieurs des revendications 1 à 5, caractérisé par le fait qu'au moins trois tubes (96) sont disposés sous le capot (14) transversalement à la couchette (10) et munis chacun d'un grand nombre de buses (97, 98) d'où sort le fluide et réparties de préférence sur toute la largeur du capot, la hauteur à laquelle se trouvent ces buses au-dessus de la couchette (10) étant de préférence inférieure à la largeur sur laquelle les buses (97, 98) sont réparties.

7. Appareil de massage suivant la revendication 6, caractérisé par le fait qu'au moins une partie des buses (97, 98) réparties sur les tubes (96) sont conçues comme des buses en éventail ou à fentes (98), orientables dans toutes les directions, et qui peuvent être réglées exactement sur les flancs du corps à traiter et notamment sur les faces latérales de la nuque, des bras et des jambes, les fentes des buses (98) étant de préférence orientées à peu près suivant l'étendue en longueur de la couchette (10).

8. Appareil de massage suivant la revendication 6 ou 7, caractérisé par le fait que les tubes (96) peuvent être alimentés séparément l'un de l'autre par l'action d'électrovannes (95) pour une durée déterminée de sorte que les buses (97, 98) le long du corps à traiter peuvent être mises en marche par section, et que pour le nettoyage de l' appareil l'eau peut être additionnée d'un produit de nettoyage et de désinfection à l'aide d'une pompe de dosage (101).

9. Appareil de massage suivant l'une ou plusieurs des revendications 1 à 8, caractérisé par le fait que le fluide de traitement est additionné d'oxygène à travers un raccord (91), de préférence dans une quantité dépassant sensiblement celle qui est soluble dans le fluide de sorte que dans l'espace (2), de préférence au-dessus de la partie avant (12) de la couchette, il y a accumulation d'oxygène dans un compartiment (108) genre tente à oxygène étanche.

10. Procédé de massage hydraulique et/ou pneumatique pour le corps humain à l'aide d'une appareil suivant l'une ou plusieurs des revendications 1 à 9, caractérisé par le fait que le fluide de traitement est additionné d'une quantité d'oxygène ou d'ozone supérieure à celle qui y est soluble, et que dans l'espace de traitement et notamment aussi au niveau de la tête de la personne à traiter, en dehors de l'espace de traitement, il y a une concentration plus ou moins élevée d'oxygène et/ou d'ozone, au moins pendant le massage.
